# EUROPÄISCHE PATENTSCHRIFT

(11) **EP 1 799 081 B1**
(45) Veröffentlichungstag und Bekanntmachung des Hinweises auf die Patenterteilung: **03.02.2016**
(21) Anmeldenummer: 05807983.1
(22) Anmeldetag: 29.09.2005
(51) Int. Cl.: A47K 3/16, A47K 3/40

(54) **DUSCHBODENELEMENT**
SHOWER PAN ELEMENT
ELEMENT DESTINE AU BAC DE DOUCHE

(30) Priorität: 30.09.2004 DE 102004047454; 27.09.2005 DE 102005046332
(43) Veröffentlichungstag der Anmeldung: 27.06.2007
(73) Patentinhaber: poresta systems GmbH, 34537 Bad Wildungen (DE)
(72) Erfinder: IGLHAUT, Karl, 34560 Fritzlar (DE); MAY, Holger, D-34376 Immenhausen (DE)
(74) Vertreter: Müller, Enno
(86) Internationale Anmeldenummer: PCT/EP2005/054919
(87) Internationale Veröffentlichungsnummer: WO 2006/035063

(56) Entgegenhaltungen:
- EP-A- 0 333 168
- EP-A- 1 240 862
- DE-A1- 10 131 338
- DE-C1- 10 045 792
- DE-U1- 20 004 764
- DE-U1-202005 003 399
- GB-A- 2 056 903

## Beschreibung

Die Erfindung betrifft ein Duschbodenelement nach den Merkmalen des Oberbegriffs des Anspruches 1.

Derartige Duschbodenelemente sind insbesondere zur Ausbildung bodenebener Duschen bekannt. Hier wird beispielsweise auf die DE 10131338 A1 verwiesen. Bei diesem Duschbodenelement ist der Tragkörper mit einem Beschichtungsmörtel (dünnflüssige Schlämme) überzogen. In dieser Mörtelschicht kann eine Gewebearmierung eingebettet sein. Weiter ist diese Mörtelschicht von einer diese überdeckenden Dichtmasse abgedeckt, welche auf Acrylharz- oder Polyurethan-Basis hergestellt ist. Diese weitere Schicht formt zugleich eine wasserdichte Haftvermittlungsschicht aus, auf welcher Kleber zum Verlegen von Bodenfliesen aufgetragen werden kann. Die Dichtmasse aus Acrylharz oder Polyurethan kann die Mörtelschicht ersetzen. Als Kernmaterial für den Tragkörper dient expandiertes Polystyrol (EPS).

Ausgehend von dem vorbeschriebenen Stand der Technik beschäftigt sich die Erfindung mit der Aufgabe, ein vorteilhaftes Duschbodenelement anzugeben.

Diese Aufgabe ist beim Gegenstand des Anspruches 1 gelöst, wobei darauf abgestellt ist, dass die Haftvermittlungsschicht wasserdicht und dass die Rohdichte des Tragkörpers größer als 60 kg/m³ ist.

Bei der Haftvermittlungsschicht kann es sich um einen kunststoffregulierten Mörtel handeln. Man kann die Masse auch als Dichtschaum bezeichnen. Mit einem Aushärten durch Trocknen. Man hier auch eine sogenannte hydraulisch abdichtende Dichtmasse verwenden. Zufolge dieser erfindungsgemäßen Ausgestaltung ist ein Duschbodenelement geschaffen, welches sich durch einen einfachen Aufbau auszeichnet. Dieses Duschbodenelement ist herstellungstechnisch vereinfacht. Die Beschichtung des Tragkörpers mit einer die Tragfähigkeit erhöhenden Beschichtung (beispielsweise Mörtelschicht) entfällt, demzufolge geringere Trocken- und Händlingszeiten im Zug der Herstellung zu erreichen sind. Als Kernmaterial kommt bevorzugt expandiertes Polystyrol (EPS) zum Einsatz, mit einer erhöhten Rohdichte. Weiter bevorzugt ist es, dass dieses EPS durch Zusatz eines Hydrophobierungsmittels wasserabweisend ausgerüstet ist. Die erhöhte Rohdichte ist so gewählt, dass bei bestimmungsgemäßen Gebrauch des Duschbodenelements die auf dieses einwirkenden Kräfte, insbesondere Vertikalkräfte, keine Verformung des Tragkörpers zulässt. Eine solche Verformung würde die Haftfähigkeit zwischen Tragkörper und Fliesenkleber bzw. Fliesenkleber und Fliese bzw. darüber hinaus zwischen Tragkörper und Sanitäroberflächenkörper beeinträchtigen mit den daraus resultierenden, bekannten Rissschäden. Das wegen des Wegfalls der bekannten Mörtelschicht gewichtsreduzierte Duschbodenelement ist zudem beim Einbau vor Ort besser zu handhaben.

Das wesentliche Konzept der Erfindung ist auch dahingehend zu beschreiben, dass unter Weglassung einer Mörtelschicht Belagelemente wie Fliesen oder bspw. aus einem Hartkunststoffmaterial bestehende Sanitäroberflächenkörper mit dem Tragkörper lediglich mittels einer Haftvermittlungsschicht verbunden sind oder verbunden werden können.

Die Haftvermittlungsschicht wird bspw. aufgerollt. Im Falle eines Dichtschaumes wird dieser aufgespritzt. Er verfließt dann ineinander. Er benötigt eine gewisse Zeit um fest zu werden. Bevorzugt ist, dass nur die Benutzungsoberseite, die gegebenenfalls mit einem Gefälle ausgebildet ist, mit der Haftvermittlungsschicht bedeckt ist. Gegebenenfalls auch die Stirnseiten. Denkbar ist auch ein vollständiges Umschließen des Tragkörpers durch die Haftvermittlungssicht. Nicht zuletzt durch Tauchen. Bei flächenmäßig größeren Tragkörpern kann die Haftvermittlungsschicht eine Armierung aufweisen, so beispielsweise in Form eines Gewebes oder in Form von eingebundenen Fasern. Hierdurch ist die Biegesteifigkeit des Tragkörpers weiter erhöht. Auch können an beiden sich gegenüberliegenden Breitseiten des Tragkörpers Haftvermittlungsschichten vorgesehen sein, dies beispielsweise zur verbesserten Verhaftung des Tragkörpers mit dem Untergrund. Entsprechend kann auch die untere, dem Rohfußboden zugewandte Haftvermittlungsschicht eine Armierung aufweisen. Durch die gewählte hohe Rohdichte und bevorzugt in Verbindung mit wasserabweisend ausgerüstetem expandiertem Partikelschaumstoff wie EPS ist der Tragkörper ausreichend wasserdicht. Diese Dichte kann durch die wasserdichte Ausgestaltung der Haftvermittlungsschicht weiter erhöht werden. Als weiter vorteilhaft erweist sich die erfindungsgemäße Ausgestaltung des Duschbodenelements auch hinsichtlich der Einbindung eines Abflussrahmens, da auch in diesem Bereich Druckkräfte besser durch den Tragkörper abgetragen werden können.

Vorgeschlagen wird weiter, dass die Rohdichte des Tragkörpers größer als 70 kg/m³, weiter bevorzugt größer 80 kg/m³, darüber hinaus bevorzugt größer 90 kg/m³ und insbesondere etwa 100 kg/m³ aber auch bis hin zu 110 kg/m³ oder darüber hinaus. Die Haftvermittlungsschicht kann als Unterlage für einen Fliesenkleber dienen. Darüber hinaus besteht auch die Möglichkeit, dass der Tragkörper nur mittels der Haftvermittlungsschicht mit einem als Tiefziehteil ausgebildeten Sanitär-Oberflächenkörper verhaftet ist. Entsprechend dient eine solche Haftvermittlungsschicht zugleich als Festlegungsmittel, bspw. Kleber zur Festlegung des Sanitär-Oberflächenkörpers auf dem Tragkörper. Ein solcher Sanitär-Oberflächenkörper ist bevorzugt einstückig, d.h. die gesamte raumseitige Fläche des Tragkörpers überdeckend ausgebildet, so weiter bspw. in Form einer Steinplatte oder auch in Form einer Duschwanne, welche als Kunststoffkörper im Tiefziehverfahren hergestellt ist. Die insbesondere zur direkten Verhaftung mit einem raumseitigen Sanitär-Oberflächenkörper dienende Haftvermittlungsschicht ist bevorzugt ein Klebstoff auf Basis eines modifizierten Silans oder auf Basis einer zähelastisch eingestellten Polyurethanmasse. Entsprechend ist ein spannungsfreier, nicht starrer oder spröder Kleber gegeben, der zulässige Stoßbeanspruchungen über den Sanitär-Oberflächenkörper schadfrei aufnehmen kann.

Nachstehend ist die Erfindung anhand der beigefügten Zeichnung, welche lediglich Ausführungsbeispiele darstellt, näher erläutert. Es zeigt:
- Fig. 1: einen Tragkörper aus Hartschaumstoff in perspektivischer Darstellung;
- Fig. 2: eine partiell geschnittene, perspektivische Darstellung des Duschbodenelements mit aufgebrachter Fliesenlage;
- Fig. 3: einen schematischen Querschnitt durch das Duschbodenelement;
- Fig. 4: eine der Fig. 3 entsprechende Querschnittsdarstellung, jedoch eine zweite Ausführungsform betreffend;
- Fig. 5: in einer dritten Ausführungsform eine der Fig. 3 entsprechende Querschnittsdarstellung;
- Fig. 6: in perspektivischer Einzeldarstellung einen mit einem Sanitär-Oberflächenkörper haftverbundenen Sanitär-Tragkörper in einer weiteren Ausführungsform;
- Fig. 7: den vergrößerten Schnitt gemäß der Linie VII-VII in Fig. 6;
- Fig. 8: eine perspektivische Ansicht einer weiteren Ausführungsform mit in dem Tragkörper angeordneter Flächenheizung.

Dargestellt und beschrieben ist zunächst mit Bezug zu Fig.1 eine erste Ausführungsfom eines Tragkörpers 1 aus einem Hartschaumstoff, insbesondere aus einem expandierten Polystyrol mit einem rechteckigen, insbesondere quadratischen Grundriss und einem mittigen Ablauf 2, welcher gebildet ist durch einen beispielsweise als Spritzgussteil hergestellten Abflussrahmen.

Zur Aufnahme des Abflussrahmens ist der Tragkörper 1 mittig mit einer im Grundriss runden Öffnung 3 versehen.

Der Tragkörper 1 weist zugeordnet der äußeren Randkante 4 und zugeordnet der inneren, der Öffnung 3 zugeordneten Randkante 5 jeweils eine zur Oberseite des Tragkörpers 1 hin offene Nut 6, 7 auf. Diese Nuten 6, 7 sind umlaufend ausgeformt und dienen zur materialmäßigen Verstärkung der kritischen Anschlussbereiche des Tragkörpers 1, d. h. zum einen im Übergangsbereich zum benachbarten Estrichboden und zum weiteren im Übergangsbereich zum Ablauf 2.

Je nach Anwendungsgebiet des Tragkörpers 1 kann auf die zuvor beschriebenen Nuten 6 und/oder 7 verzichtet werden. Jedenfalls dann, wenn höhere Raumgewichte eingesetzt werden. Weiter alternativ können in diese Nuten auch Metalleinlagen zur weiterer Erhöhung der Randstabilität eingelassen sein.

Die Nuten können insbesondere dann in Fortfall kommen wenn, wie bevorzugt, die Rohdichte des den Tragkörper bildenden Partikelschaumstoffs so gewählt ist, dass sehr hohe Lasten aufgenommen werden können. Beispielsweise kann die Rohdichte so hoch gewählt sein, dass auch eine Belegung mit Mosaikfliesen, die üblicherweise eine Grundfläche von 2,5 x 2,5 cm aufweisen, möglich ist. Das heißt, dass Spitzenlasten, nur über eine solche Fliese übertragen, ohne Beschädigung des Tragkörpers aufgenommen werden können.

Der Tragkörper 1 ist überzogen von einer Haftvermittlungsschicht 8. Diese kann aufgerollt sein, insbesondere von Hand aufgerollt sein. Sie kann auch aufgespritzt sein. Gemäß der schematischen Darstellung in Fig. 2 kann die Haftvermittlungsschicht 8 auch durch Tauchen des Tragkörpers 1 aufgebracht sein. Beim Aufbringen durch Tauchen ergibt sich schon von der Natur der Sache her eine dem Tragkörper geschlossen umgebende Haftvermittlungsschicht 8.

Bei Ausbildung des Tragkörpers 1 mit vorbeschriebenen Nuten 6 und/oder 7 sind diese durch das die Haftvermittlungsschicht 8 ausbildende Material zugleich gefüllt, was neben der gewünschten Randverstärkung des Tragkörpers 1 auch eine formschlüssige Verbindung von Haftvermittlungsschicht 8 und Tragkörper 1 erbringt.

Der Tragkörper 1 aus bevorzugt EPS weist eine Rohdichte von ca. 100 kg/m³ bis hin zu 110 kg/m³ auf. Entsprechend hoch ist die Druckfestigkeit des Tragkörpers 1. Bei bestimmungsgemäßem Gebrauch führen vertikal eingeleitete Kräfte zu keiner Verformung des Tragkörpers 1. Des Weiteren ist durch die hohe Rohdichte in Verbindung mit dem wasserabweisend ausgerüstetem EPS auch eine wasserdichte Ausgestaltung des Tragkörpers 1 erreicht.

Die gewünschte Wasserdichtigkeit ist durch entsprechende Rezeptur der Haftvermittlungsschicht 8 weiter erhöht. So kann diese Haftvermittlungsschicht 8 auf Acrylharz- oder auf Polyurethan-Basis hergestellt sein.

Auf der Haftvermittlungsschicht 8 kann in üblicher Weise ein Fliesenkleber 9 aufgetragen werden, zur Festlegung von Fliesen 10.

Wie weiter aus den schematischen Querschnittsdarstellungen in den Fig. 3 bis 5 zu erkennen, kann die Haftvermittlungsschicht 8 nur oberseitig, d. h. dem Fliesenkleber 9 zugewandt angeordnet sein (vgl. hierzu Fig. 3). Alternativ können auch an beiden sich gegenüberliegenden Breitseiten des Tragkörpers 1 Haftvermittlungsschichten 8 aufgebracht sein (siehe Fig. 4).

Bei insbesondere flächengrößeren Tragkörpern 1 kann in der Haftvermittlungsschicht 8 - bzw. in beiden gegenüberliegenden Haftvermittlungsschichten 8 - eine Armierung in Form eines eingelegten Gewebes oder eingebundener Fasern zur weiteren Erhöhung der Biegesteifigkeit des Tragkörpers 1 bzw. des so geschaffenen Duschbodenelements D vorgesehen sein. Die Armierungen 11 sind in Fig. 5 schematisch eingebettet in die Haftvermittlungsschichten 8 dargestellt.

Die Fig. 6 und 7 zeigen eine weitere Ausführungsform. Auch in dieser ist ein Tragkörper 1 aus einem Hartschaumstoff, insbesondere aus einem expandierten Polystyrol vorgesehen, mit einem quadratischen Grundriss. Die raumseitige Oberfläche 12 des Tragkörpers 1 ist zum zentralen Punkt, d. h. zur Mitte hin geneigt, an welcher Stelle der Tragkörper 1 eine Öffnung aufweist, zur Aufnahme und zum Durchsatz eines nicht näher dargestellten Ablaufs 13.

Auf der raumseitigen Oberfläche 12 ist auf dem Tragkörper 1 ein Sanitär-Oberflächenkörper 15 festgelegt. Dieser ist als Hartkunststoffteil im Tiefziehverfahren hergestellt und weist eine entsprechend der Tragkörperfläche 12 verlaufende Neigung zum zentralen Punkt auf, entsprechend einem üblichen Gefälle bei Duschwannen.

Die Festlegung des Sanitär-Oberflächenkörpers 15 an dem Tragkörper 1 erfolgt nur mittels der Haftvermittlungsschicht 8. Letztere weist entsprechend Klebereigenschaften auf, wobei der gewählte Klebstoff auf Basis von modifiziertem Silan oder auf Basis einer zähelastisch eingestellten Polyurethanmasse besteht.

Außenrandseitig umlaufend ist der tief gezogene Oberflächenkörper 15 mit einem senkrecht nach unten in Richtung auf den Tragkörper 1 weisenden Bördelrand 16 versehen. Dieser weist eine freie vertikale Höhe h auf, die etwa dem Dreifachen der Materialstärke des Oberflächenkörpers 15 entspricht.

Randseitig umlaufend besitzt der Tragkörper 1 zugewandt der oberen Fläche 12 eine stufenartige Ausnehmung 17, mit einer vertikalen Höhe, die etwa dem freikragenden Maß des Bördelrandes 16 entspricht. Dieser Bördelrand 16 überdeckt die randoffene Ausnehmung 17 derart, dass sich ein im Querschnitt annähernd langgestreckt rechteckiger Freiraum ergibt. Hierbei schließt die Seitenfläche des Bördelrandes 16 in einer Projektion auf den Tragkörper 1 mit dessen Seitenrand ab.

Bodenseitig der Ausnehmung 17 liegt in dieser ein über den Rand des Tragkörpers 1 frei hinausragendes Dichtband 18 ein. Dieses tritt zwischen der unteren Stirnrandkante des Bördelrandes 16 und der zugewandten Bodenfläche der - Ausnehmung 17 des Tragkörpers 1 seitlich über den Tragkörper 1 hinaus, erstreckt sich hierbei in einem Querschnitt gemäß der Darstellung in Fig. 7 langgestreckt geradlinig.

Festgelegt ist das Dichtband 18 mittels eines gleichfalls bevorzugt aus einem Partikelschaumstoff bestehenden Einlegeteils 19, welches angepasst an die Querschnittsgestaltung der Ausnehmung 17 in diese einlegbar ist. Es ergibt sich ein annähernd streifenförmiges Einlegeteil 19.

Einlegeteil 19 und Dichtband 18 werden in der Ausnehmung 17 durch Klebung festgelegt, wobei in vorteilhafter Ausgestaltung die den Oberflächenkörper 15 festlegende Haftvermittlungsschicht 8 zugleich zur Festlegung des Dichtbandes 18 und des Einlegeteils 19 genutzt werden kann. Das Einlegeteil 19 ist praktisch allseitig von der Haftvermittlungsschicht 8 umgeben.

Das Dichtband 18 ist höhenmäßig, d. h. in der Vertikalpositionierung so platziert, dass dieses unter Berücksichtigung einer üblichen Höhe des den Tragkörper 1 im Einbauzustand umgebenden Estrichs mit dessen Oberfläche abschließt und demzufolge beispielsweise in ein Fliesenkleberbett ohne Stufenversatz einbindbar ist.

Durch den Einsatz eines Tragkörpers 1 mit einer hohen Rohdichte von beispielsweise 100 kg/m³ ist ein Duschbodenelement D geschaffen, welches unter Berücksichtigung einer ausreichenden Druckfestigkeit und einer ausreichenden Wasserundurchlässigkeit in herstellungstechnisch einfacher Weise aufgebaut ist.

In Fig. 8 ist schematisch ein Tragkörper 1, wie er grundsätzlich hier beschrieben ist, dargestellt, mit einer zugeordnet einer seiner Flachseiten vorgesehenen Flächenheizung 20. Die Flächenheizung 20 besteht im Einzelnen aus einem elektrischen Widerstandsheizdraht 21 und liegt in einer Aussparung 22 des Tragkörpers 1 ein. In die Aussparung 22 ist auch eine Installationsdose 23 aufgenommen. Die Flächenheizung 20, zusammen mit der Installationsdose 23, ist von einer Gitterschicht, hier einer grobmaschigen Gewebeabdeckung 24, überdeckt. Die Aussparung 22 wird dann im Zuge der weiteren Verarbeitung mittels eines Klebers ausgefüllt. Bevorzugt ist hier ein Fliesenkleber 25. Es ergibt sich dadurch die Verhaftung der Flächenheizung insgesamt mit dem Schaumstoff-Tragkörper. Darüber wird dann in üblicher Weise die bereits beschriebene Haftvermittlungsschicht 8 aufgebracht.

Die elektrischen Anschlüsse 26, 27 der Flächenheizung 20 sind aus einer Stirnseite des Tragkörpers 1 herausgeführt.

## Patentansprüche

1. Sanitär-Tragkörper (1) wie bspw. ein Duschbodenelement (D) mit einem Tragkörper (1), der aus Partikelschaumstoff, insbesondere Polystyrol-Partikelschaumstoff (EPS) besteht, wobei der Tragkörper (1) eine darauf aufgebrachte Haftvermittlungsschicht aufweist, bspw. als Unterlage für einen Fliesenkleber oder zur unmittelbaren Verhaftung mit einem raumseitigen Sanitär-Oberflächenkörper (15), wobei weiter die Haftvermittlungsschicht (8) unmittelbar auf dem Tragkörper (1) aufgebracht ist, **dadurch gekennzeichnet, dass** die Haftvermittlungsschicht (8) wasserdicht und dass die Rohdichte des Tragkörpers (1) größer als 60 kg/m³ ist.

2. Sanitär-Tragkörper (1) nach Anspruch 1, **dadurch gekennzeichnet, dass** der Sanitär-Oberflächenkörper nur mittels der Haftvermittlungsschicht (8) mit dem Tragkörper (1) verhaftet ist.

3. Sanitär-Tragkörper (1) nach einem der Ansprüche 1 oder 2, **dadurch gekennzeichnet, dass** der Tragkörper (1) zugeordnet einer inneren, einer Öffnung (3) zugeordneten Randkante oder zugeordnet einer äußeren Randkante (4) eine nach oben offene Nut (6, 7) aufweist und dass eine Nut (6, 7) durch das die Haftvermittlungsschicht ausbildende Material zugleich gefüllt ist.

4. Sanitär-Tragkörper (1) nach einem der vorhergehenden Ansprüche, **dadurch gekennzeichnet, dass** die Haftvermittlerschicht eine Armierung (11) aufweist.

5. Sanitär-Tragkörper (1) nach einem der Ansprüche 1 bis 4, **dadurch gekennzeichnet, dass** nur die Benutzungsoberseite und gegebenenfalls die Stirnseiten des Tragkörpers (1) mit der Haftvermittlungsschicht (8) bedeckt sind.

6. Sanitär-Tragkörper (1) nach einem der Ansprüche 1 bis 5, **dadurch gekennzeichnet, dass** an beiden sich gegenüberliegenden Breitseiten des Tragkörpers (1) Haftvermittlungsschichten (8) vorgesehen sind.

7. Sanitär-Tragkörper (1) nach einem der Ansprüche 1 bis 5, **dadurch gekennzeichnet, dass** der Tragkörper (1) durch die Haftvermittlungsschicht (8) vollständig umschlossen ist.

8. Sanitär-Tragkörper (1) nach einem der vorhergehenden Ansprüche, **dadurch gekennzeichnet, dass** die Rohdichte des Tragkörpers 70kg/m³ oder größer ist.

9. Sanitär-Tragkörper (1) nach einem der vorhergehenden Ansprüche, **dadurch gekennzeichnet, dass** die Rohdichte 80kg/m³ oder größer ist, oder dass die Rohdichte 90kg/m³ oder größer ist.

10. Sanitär-Tragkörper (1) nach einem der Ansprüche 1 bis 9, **dadurch gekennzeichnet, dass** die Rohdichte etwa 100kg/m³ entspricht.

11. Sanitär-Tragkörper (1) nach einem der Ansprüche 1 bis 9, **dadurch gekennzeichnet, dass** die Rohdichte bis hin zu 110kg/m³ entspricht.

## Claims

1. Plumbing supporting body (1) such as a shower tray element (D) comprising a supporting body (1) which consists of particle foam, in particular expanded polystyrene foam (EPS), the supporting body (1) comprising an adhesive layer which is applied thereto, for example as a base for a tile adhesive or for direct adhesion to a plumbing surface body (15) located in the room, the adhesive layer (8) further being directly applied to the supporting body (1), **characterised in that** the adhesive layer (8) is waterproof and **in that** the bulk density of the supporting body (1) is greater than 60 kg/m³.

2. Plumbing supporting body (1) according to claims 1, **characterised in that** the plumbing surface body is bonded to the supporting body (1) only by means of the adhesive layer (8).

3. Plumbing supporting body (1) according to either claim 1 or claim 2, **characterised in that** the supporting body (1) has an upwardly open groove (6, 7) associated with an inner peripheral edge which is associated with an opening (3), or associated with an outer peripheral edge (4), and **in that**, at the same time, a groove (6, 7) is filled by the material forming the adhesive layer.

4. Plumbing supporting body (1) according to any of the preceding claims, **characterised in that** the adhesive layer has a reinforcement (11).

5. Plumbing supporting body (1) according to any of claims 1 to 4, **characterised in that** only the usage upper side and optionally the front sides of the supporting body (1) are covered by the adhesive layer (8).

6. Plumbing supporting body (1) according to any of claims 1 to 5, **characterised in that** adhesive layers (8) are provided on both opposing broad sides of the supporting body (1).

7. Plumbing supporting body (1) according to any of claims 1 to 5, **characterised in that** the supporting body (1) is completely enclosed by the adhesive layer (8).

8. Plumbing supporting body (1) according to any of the preceding claims, **characterised in that** the bulk density of the supporting body is 70 kg/m³ or greater.

9. Plumbing supporting body (1) according to any of the preceding claims, **characterised in that** the bulk density is 80 kg/m³ or greater, or **in that** the bulk density is 90 kg/m³ or greater.

10. Plumbing supporting body (1) according to any of claims 1 to 9, **characterised in that** the bulk density is approximately 100 kg/m³.

11. Plumbing supporting body (1) according to any of claims 1 to 9, **characterised in that** the bulk density is of up to 110 kg/m³.

## Revendications

1. Corps de support sanitaire (1) tel que par exemple un receveur de douche (D) avec un corps de support (1) fait en mousse de particules, en particulier en mousse de particules de polystyrène (PSE), dans lequel le corps de support (1) présente une couche adhésive appliquée sur celui-ci, par exemple en tant que base pour une colle à carrelage ou pour la fixation directe d'un corps sanitaire superficiel (15) côté local, la couche adhésive (8) étant appliquée directement sur le corps de support (1), **caractérisé en ce que** la couche adhésive (8) est étanche à l'eau et la masse volumique apparente du corps de support (1) est supérieure à 60 kg/m³.

2. Corps de support sanitaire (1) selon la revendication 1, **caractérisé en ce que** le corps sanitaire superficiel est fixé au corps de support (1) uniquement au moyen de la couche adhésive (8).

3. Corps de support sanitaire (1) selon l'une des revendications 1 ou 2, **caractérisé en ce que** le corps de support (1) présente une rainure (6, 7) ouverte vers le haut qui est associée à un bord intérieur d'une ouverture (3) ou à un bord extérieur (4) et que la rainure (6, 7) est remplie concurremment par le matériau constituant la couche adhésive.

4. Corps de support sanitaire (1) selon l'une des revendications précédentes, **caractérisé en ce que** la couche adhésive présente une armature (11).

5. Corps de support sanitaire (1) selon l'une des revendications 1 à 4, **caractérisé en ce que** seuls le côté supérieur d'utilisation et le cas échéant les côtés frontaux du corps de support (1) sont recouverts avec la couche adhésive (8).

6. Corps de support sanitaire (1) selon l'une des revendications 1 à 5, **caractérisé en ce que** des couches adhésives (8) sont prévues aux deux flancs opposés du corps de support (1).

7. Corps de support sanitaire (1) selon l'une des revendications 1 à 5, **caractérisé en ce que** le corps de support (1) est complètement entouré par la couche adhésive (8).

8. Corps de support sanitaire (1) selon l'une des revendications précédentes, **caractérisé en ce que** la masse volumique apparente du corps de support est 70kg/m³ ou plus.

9. Corps de support sanitaire (1) selon l'une des revendications précédentes, **caractérisé en ce que** la masse volumique apparente est 80kg/m³ ou plus, ou que la masse volumique apparente est 90 kg/m³ ou plus.

10. Corps de support sanitaire (1) selon l'une des revendications 1 à 9, **caractérisé en ce que** la masse volumique apparente est sensiblement de 100kg/m³.

11. Corps de support sanitaire (1) selon l'une des revendications 1 à 9, **caractérisé en ce que** la masse volumique apparente peut aller jusqu'à 110kg/m³.
